# EUROPÄISCHE PATENTANMELDUNG

(11) **EP 4 779 214 A1**
(43) Veröffentlichungstag der Anmeldung: **22.07.2026**
(21) Anmeldenummer: 25212033.2
(22) Anmeldetag: 29.10.2025
(51) Int. Cl.: F24D 3/14, G01V 15/00

(54) **VORRICHTUNG ZUM ERKENNEN DER LAGE VON FLÄCHENHEIZUNGSROHREN IN EINER BETONVERGUSSMASSE**

(30) Priorität: 20.01.2025 AT 500242025
(71) Anmelder: KE KELIT GmbH, 4020 Linz (AT)
(72) Erfinder: Pöchhacker, Martin, 3251 Purgstall (AT)
(74) Vertreter: Hübscher & Partner Patentanwälte GmbH

(57) **Zusammenfassung**

Es wird eine Vorrichtung zum Erkennen der Lage von Flächenheizungsrohren (1) in einer Betonvergussmasse, umfassend wenigstens eine Halteschiene (2), die mehrere sich jeweils quer zur Schienenlängsrichtung erstreckende Rohraufnahmen (3) ausbildet, beschrieben. Um Beschädigungen der Flächenheizungsrohre (1) im gefertigten Betonkörper vermeiden zu können, wird vorgeschlagen, dass der Halteschiene (2) ein Indikator (4) zugeordnet ist, der quer zur Halteschienenlängsachse (5) und quer zur Rohraufnahmenlängsachse (6) über die Halteschiene (2) nach oben derart weit abragt, dass der Indikator (4) bei in Beton eingegossener Halteschiene (2) über die Oberfläche eines Betonkörpers (7) vorragt.

## Beschreibung

Die Erfindung bezieht sich auf eine Vorrichtung zum Erkennen der Lage von Flächenheizungsrohren in einer Betonvergussmasse, umfassend wenigstens eine Halteschiene, die mehrere sich jeweils quer zur Schienenlängsrichtung erstreckende Rohraufnahmen ausbildet.

Im Zusammenhang mit der Klimatisierung von Räumen mithilfe von Flächenheizungen sind diverse Halteschienen für die das Wärmeträgerfluid führenden Flächenheizungsrohre bekannt, wobei die Halteschienen samt Flächenheizungsrohren in einer auszuhärtenden Betonvergussmasse eingebettet werden. Beispielsweise offenbart die EP2679923B1 Halteschienen, die zwei parallel in Schienenlängsrichtung mit Abstand zueinander verlaufende Längsprofile umfassen und die gemeinsam mehrere sich jeweils quer zur Schienenlängsrichtung erstreckende, nach oben hin offene Rohraufnahmen ausbilden. Werden die Halteschienen samt Flächenheizungsrohren vor Ort an einer Baustelle in einer auszuhärtenden Betonvergussmasse eingebettet, so werden die Halteschienen üblicherweise an einem Schalungsboden festgenagelt. Zu einer industriellen Fertigung von Flächenheizungsfertigteilen finden wiederverwendbare metallische Schalungen Verwendung, in welche die Halteschienen samt Flächenheizungsrohren eingelegt und unter Aussparung der Flächenheizungsrohrenden mit der Betonvergussmasse vergossen werden. In beiden Fällen ergibt sich der Nachteil, dass die exponierten Flächenheizungsrohrenden, welche jedenfalls vor Ort mit Flächenheizungsrohrenden anderer Flächenheizungsfertigteile bzw. mit dem Wärmeträgerfluidreservoir verbunden werden müssen, entweder während des Transportes oder beim Einbetten vor Ort der Gefahr einer Beschädigung ausgesetzt sind. Ein weiterer Nachteil besteht darin, dass es beim Vergießen der Betonvergussmasse zu einem Aufschwimmen und Verrutschen der Halteschienen samt Flächenheizungsrohren in der Schalung kommt, was zur Folge hat, dass Halteschienen und Flächenheizungsrohre nicht in der gewünschten Weise im fertigen Produkt angeordnet sind.

Zur Vermeidung dieser Nachteile wurde bereits vorgeschlagen (AT17537U) in eine Rohraufnahme der Halteschiene einen Zapfen eines Schutzgehäuses einzusetzen, wobei das Schutzgehäuse einen Durchbruch zum Einführen eines Flächenheizungsrohres in das Schutzgehäuse aufweist. Derartige Schutzgehäuse werden auch Schalungsschoner genannt.

Ein wesentlicher Nachteil der bekannten Vorrichtungen liegt darin, dass die Lage der Flächenheizungsrohren in der Betonvergussmasse nachträglich nicht mehr ersichtlich ist, was insbesondere beim Einziehen von Trockenbauwänden für Probleme sorgt, da es immer wieder vorkommen kann, dass die Flächenheizungsrohre bei Nachfolgarbeiten beschädigt werden.

Der Erfindung liegt somit die Aufgabe zugrunde, eine Vorrichtung der eingangs geschilderten Art zu schaffen, die vor Beschädigungen bei Nacharbeiten möglichst gut geschützt ist.

Die Erfindung löst die gestellte Aufgabe dadurch, dass zum Erkennen der Lage von Flächenheizungsrohren bzw. Halteschienen in einer Betonvergussmasse, insbesondere einer ausgehärteten Betonvergussmasse, der Halteschiene ein Indikator zugeordnet ist, der quer zur Halteschienenlängsachse und quer zur Rohraufnahmenlängsachse über die Halteschiene nach oben derart weit abragt, dass der Indikator bei in Beton eingegossener Halteschiene über die Oberfläche eines Betonkörpers vorragt. Damit ist sichergestellt, dass die Lage von Flächenheizungsrohren bzw. Halteschienen im Betonkörper auch nach einem Herstellen des Betonkörpers noch sicher festgestellt werden kann, womit Beschädigungen der Flächenheizungsrohre bei Nacharbeiten vermieden werden können. Die Halteschienenlängsachse und die Rohraufnahmenlängsachse spannen eine im Betonkörper liegende, insbesondere zu einer Schalungsfläche parallele, Ebene auf, von welcher der Indikator nach oben über die Oberfläche des Betonkörpers vorragt.

Umfasst der Indikator eine Fahne oder zwei mit Abstand nebeneinander angeordnete Fahnen, so können Bereiche ausgesteckt und gegebenenfalls Richtungen angezeigt werden, in denen Flächenheizungsrohre verlegt sind. Die von Fahnen vorgegebenen Richtungen können auch die Lage eines an die Halteschiene angeschlossenen Schalungsschoners anzeigen.

Vorzugsweise ist der Indikator in eine Indikatoraufnahme der Halteschiene eingesetzt. Damit kann der Indikator bei entsprechender Ausgestaltung unverlierbar und unverdrehbar an der Halteschiene verankert werden, womit sichergestellt ist, dass dessen Position und Anzeigerichtung an der Baustelle durch unsachgemäßen Betrieb nicht verändert wird.

Dazu kann es von Vorteil sein, wenn der Indikator an einem Haltebügel angeordnet ist, der in die Halteschiene schnappverschlussartig einsetzbar ist.

Der Haltebügel kann zwei von einer Basis abragende Stege umfassen, die eine Rohraufnahme übergreifend in die Halteschiene einsetzbar sind und die in der eingesetzten Lage mit den Stegen zugeordneten Rastnasen mit der Halteschiene verrasten.

Der Haltebügel kann eine Kupplung aufweisen, an die ein Schalungsschoner angeschlossen ist, der einen Durchbruch zum Einleiten eines Flächenheizungsrohres in den Schalungsschoner aufweist. Damit kann ein Schalungsschoner sauber ortbar an die Halteschiene angeschlossen werden.

Der Durchbruch zum Einleiten des Flächenheizungsrohres kann axial an eine zugeordnete Rohraufnahme anschließen.

Die Kupplung kann wenigstens eine Schwalbenschwanzführung umfassen, die ein Verdrehen des Schalungsschoners um die Rohraufnahmenlängsachse zu vermeiden hilft.

In der Zeichnung ist der Erfindungsgegenstand beispielsweise dargestellt. Es zeigen
- Fig. 1: eine erfindungsgemäße Vorrichtung in Schrägansicht,
- Fig. 2: die Vorrichtung aus Fig. 1 in Draufsicht und
- Fig. 3: die Vorrichtung aus Fig 2 im Schnitt nach der Linie III-III.

Die Vorrichtung zum Erkennen der Lage von Flächenheizungsrohren 1 in einer Betonvergussmasse umfasst wenigstens eine Halteschiene 2, die mehrere sich jeweils quer zur Schienenlängsrichtung erstreckende Rohraufnahmen 3 ausbildet. Zum Erkennen der Lage von Flächenheizungsrohren 1 bzw. Halteschienen 2 in einer Betonvergussmasse, insbesondere einer ausgehärteten Betonvergussmasse, ist der Halteschiene 2 ein Indikator 4 zugeordnet, der quer zur Halteschienenlängsachse 5 und quer zur Rohraufnahmenlängsachse 6 über die Halteschiene 2 nach oben derart weit abragt, dass der Indikator 4 bei in Beton eingegossener Halteschiene 2 über die Oberfläche eines Betonkörpers 7 vorragt.

Der Indikator 4 kann eine Fahne 8 oder zwei mit Abstand nebeneinander angeordnete Fahnen 8 umfassen.

Der Indikator 4 ist insbesondere in eine Indikatoraufnahme 9 der Halteschiene 2 eingesetzt. Zudem kann der Indikator 4 an einem Haltebügel 10 angeordnet sein, der in die Halteschiene 2 schnappverschlussartig einsetzbar ist. Insbesondere ist der Haltebügel 10 um die Rohraufnahmenlängsachse 6 mittels einer Verdrehsicherung drehfest an der Halteschiene 2 befestigt.

Dazu kann der Haltebügel 10 zwei von einer Basis 11 abragende Stege 12 umfassen, die eine Rohraufnahme 3 übergreifend in die Halteschiene 2 einsetzbar sind und in der eingesetzten Lage mit den Stegen 12 zugeordneten Rastnasen 13 mit der Halteschiene 2 verrasten.

Der Haltebügel 10 kann eine Kupplung 14 aufweisen, an die ein Schalungsschoner 15 angeschlossen ist, der einen Durchbruch 16 zum Einleiten eines Flächenheizungsrohres 1 in den Schalungsschoner 15 aufweist. Der Durchbruch 16 zum Einleiten des Flächenheizungsrohres 1 kann axial an eine zugeordnete Rohraufnahme 3 anschließen. Die Kupplung 14 umfasst vorzugsweise wenigstens eine Schwalbenschwanzführung umfasst.

## Patentansprüche

1. Vorrichtung zum Erkennen der Lage von Flächenheizungsrohren (1) in einer Betonvergussmasse, umfassend wenigstens eine Halteschiene (2), die mehrere sich jeweils quer zur Schienenlängsrichtung erstreckende Rohraufnahmen (3) ausbildet, **dadurch gekennzeichnet, dass** der Halteschiene (2) ein Indikator (4) zugeordnet ist, der quer zur Halteschienenlängsachse (5) und quer zur Rohraufnahmenlängsachse (6) über die Halteschiene (2) nach oben derart weit abragt, dass der Indikator (4) bei in Beton eingegossener Halteschiene (2) über die Oberfläche eines Betonkörpers (7) vorragt.

2. Vorrichtung nach Anspruch 1, **dadurch gekennzeichnet, dass** der Indikator (4) eine Fahne (8) oder zwei mit Abstand nebeneinander angeordnete Fahnen (8) umfasst.

3. Vorrichtung nach Anspruch 1 oder 2, **dadurch gekennzeichnet, dass** der Indikator (4) in eines Indikatoraufnahme (9) der Halteschiene (2) eingesetzt ist.

4. Vorrichtung nach Anspruch 3, **dadurch gekennzeichnet, dass** der Indikator (4) an einem Haltebügel (10) angeordnet ist, der in die Halteschiene (2) schnappverschlussartig einsetzbar ist.

5. Vorrichtung nach Anspruch 4, **dadurch gekennzeichnet, dass** der Haltebügel (10) zwei von einer Basis (11) abragende Stege (12) umfasst, die eine Rohraufnahme (3) übergreifend in die Halteschiene (2) einsetzbar sind und in der eingesetzten Lage mit den Stegen (12) zugeordneten Rastnasen (13) mit der Halteschiene (2) verrasten.

6. Vorrichtung nach Anspruch 4 oder 5, **dadurch gekennzeichnet, dass** der Haltebügel (10) eine Kupplung (14) aufweist, an die ein Schalungsschoner (15) angeschlossen ist, der einen Durchbruch (16) zum Einleiten eines Flächenheizungsrohres (1) in den Schalungsschoner (15) aufweist.

7. Vorrichtung nach Anspruch 6, **dadurch gekennzeichnet, dass** der Durchbruch (16) zum Einleiten des Flächenheizungsrohres (1) axial an eine zugeordnete Rohraufnahme (3) anschließt.

8. Vorrichtung nach Anspruch 6 oder 7, **dadurch gekennzeichnet, dass** die Kupplung (14) wenigstens eine Schwalbenschwanzführung umfasst.

9. Indikator (4) zum Erkennen der Lage von Flächenheizungsrohren (1) in einer Betonvergussmasse, **dadurch gekennzeichnet, dass** er einem Haltebügel (10) zugeordnet ist, der in eine Halteschiene (2) für Flächenheizungsrohre (1) einsetzbar ist.
